# EUROPÄISCHE PATENTSCHRIFT

(11) **EP 1 223 130 B1**
(45) Veröffentlichungstag und Bekanntmachung des Hinweises auf die Patenterteilung: **23.08.2006**
(21) Anmeldenummer: 01128339.7
(22) Anmeldetag: 30.11.2001
(51) Int. Cl.: B65H 1/04

(54) **Nivelliereinrichtung zur Aufnahme von Papier mit mindestens zwei Bereichen unterschiedlicher Dicke**
Levelling device for receiving paper with at least two sections of different thickness
Dispositif de nivellement pour recevoir du papier avec au moins deux zones d'épaisseurs différentes

(30) Priorität: 28.12.2000 US 751193
(43) Veröffentlichungstag der Anmeldung: 17.07.2002
(73) Patentinhaber: EASTMAN KODAK COMPANY, Rochester, New York 14650 (US)
(72) Erfinder: Amorese, James G., Webster, NY 14580 (US); Dobbertin, Michael T., Honeoye, NY 14471 (US)
(74) Vertreter: Wagner & Geyer

(56) Entgegenhaltungen:
- EP-A- 0 361 850
- DE-U- 29 903 717
- US-A- 4 593 895
- US-A- 4 711 443
- US-A- 5 364 087
- US-A- 5 511 773
- US-A- 6 142 689
- PATENT ABSTRACTS OF JAPAN vol. 008, no. 189 (M-321), 30. August 1984 (1984-08-30) -& JP 59 078013 A (KINSEISHIYA:KK), 4. Mai 1984 (1984-05-04)
- PATENT ABSTRACTS OF JAPAN vol. 2000, no. 09, 13. Oktober 2000 (2000-10-13) -& JP 2000 153926 A (NEC OFFICE SYSTEMS LTD), 6. Juni 2000 (2000-06-06)
- PATENT ABSTRACTS OF JAPAN vol. 017, no. 164 (M-1390), 30. März 1993 (1993-03-30) -& JP 04 327433 A (CANON INC), 17. November 1992 (1992-11-17)

## Beschreibung

Die vorliegende Erfindung betrifft eine Nivelliereinrichtung gemäß dem Oberbegriff des Anspruchs 1 zum Nivellieren von Bedruckstoffmit mindestens zwei verschiedenen Dicken (siehe US 5 364 087 A).

Es ist oft wünschenswert, Papier zu bedrucken, das zwei Bereiche mit sehr unterschiedlicher Dicke umfasst, beispielsweise Papier, das mit einem abziehbaren Adressetikett versehen ist. Diese Ungleichmäßigkeit hat zur Folge, dass der Stapel in Querrichtung in der Papierzuführung eine unterschiedliche Höhe aufweist. Die Papiermenge, die die Papierzuführung aufnehmen kann, ohne dass die Zuverlässigkeit des Betriebs darunter leidet, wird durch die unterschiedliche Papierdicke erheblich eingeschränkt.

Aufgabe der vorliegenden Erfindung ist, ein Papierzuführungsfach mit einer Einrichtung zu schaffen, die Papier mit mindestens zwei Bereichen sehr unterschiedlicher Dicke aufnehmen kann, derart, dass die Oberseite des Papierstapels eben bleibt, und dass die effektive Papierzuführungskapazität wesentlich erhöht wird.

Die Aufgabe wird erfindungsgemäß gelöst durch eine Nivelliereinrichtung gemäß den Merkmalen des Anspruchs 1.

Die Erfindung wird im folgenden anhand in der Zeichnung dargestellter Ausführungsbeispiele näher erläutert.

Es zeigen
- Fig. 1: eine isometrische Ansicht einer Nivelliereinrichtung für ein Papierfach nach einem Aspekt der Erfindung,
- Fig. 2: eine isometrische Ansicht einer Nivelliereinrichtung für ein Papierfach mit einem ausgeschnittenen Teil nach einem Aspekt der Erfindung,
- Fig. 3: eine auseinandergezogene Ansicht einer Nivelliereinrichtung für ein Papierfach nach einem Aspekt der Erfindung,
- Fig. 4: eine Ansicht einer federgespannten Zugeinrichtung nach einem Aspekt der Erfindung,
- Fig. 5: eine detaillierte Ansicht der Bodenplatte einer Nivelliereinrichtung fürein Papierfach nach einem Aspekt der Erfindung,

Fig. 1-5 zeigen verschiedene Aspekte der Erfindung, die nicht maßstäblich gezeichnet sind, und in denen gleiche Komponenten mit gleichen Bezugszeichen versehen sind. Wie in den Figuren gezeigt, ist nach einem Aspekt der Erfindung eine Nivelliereinrichtung 2 vorgesehen, die für Papier mit mindestens zwei verschiedenen Dicken in einem Papierzuführungsfach verwendbar ist, das eine gegebene Tiefe aufweist, für eine Bogenzuführung, die einen Träger umfasst, auf dem das Papier mit mindestens zwei verschiedenen Dicken lagert, wobei die Trägerhöhe selbst einstellbar ist, um die unterschiedliche Dicke des Papiers auszugleichen, so dass sich eine Oberseite des Papiers in einer Position befindet, in der es einwandfrei der Bogenzuführung zuführbar ist. Das bedeutet, dass in einem typischen Bogenzuführungssystem, in dem die Bogenzuführung auf ebenes Papier ausgelegt ist, der oberste Papierbogen eben genug sein muss, um der Bogenzuführung einwandfrei zugeführt werden zu können.

Die senkrecht zu der Richtung verlaufende Richtung, in der das Papier der Bogenzuführung zugeführt wird, ist die Querrichtung 6. Das Papier weist eine Breite, einen dünneren Abschnitt und einen dickeren Abschnitt auf, wobei die Dicke in Querrichtung 6 variiert. Wie in Fig. 1 dargestellt umfasst der Träger eine rechtwinklige obere Platte 30 und eine rechtwinklige Schwenkplatte 100.

Aus Fig. 3 ist zu ersehen, dass die rechtwinklige obere Platte 30 eine Kante eins 32 und eine gegenüberliegende Kante zwei 34 aufweist, wobei die Kante eins 32 und die Kante zwei 34 senkrecht zur Querrichtung 6 angeordnet sind. Kante eins 32 und Kante zwei 34 sind voneinander um einen Abstand getrennt, der kleiner als die Länge des dünneren Abschnitts 54 des Papiers in der Querrichtung 6 ist. Die Länge der Kante eins 32 der oberen Platte und der Kante zwei 34 der oberen Platte ist gleich oder etwas kleiner als die Breite 56 des Papiers. Die obere Platte 30 ist derart am Papierzuführungsfach gehaltert, dass sie sich nicht oberhalb der Tiefe des Papierzuführungsfachs befindet, und nicht unterhalb der Tiefe des Papierzuführungsfachs, und dass die Kante eins 32 mit der nicht in Querrichtung verlaufenden Kante des dünneren Papierabschnitts ausgerichtet ist.

Die Schwenkplatte 100 ist rechtwinklig ausgebildet und mit einer Kante drei 120 sowie mit einer gegenüberliegenden Kante vier 130 versehen, wobei die Kante drei 120 und die Kante vier 130 senkrecht zur Querrichtung 6 angeordnet sind. Die Länge der Kante drei 120 und der Kante vier 130 ist ungefähr gleich der Breite des Papiers. Die rechtwinklige Schwenkplatte 100 ist an dem Papierzuführungsfach mit Hilfe eines Schwenkbefestigungselements 170 schwenkbar gehaltert. Das Schwenkbefestigungselement 170 ist mittels einer Feder vorgespannt. Wenn Papier mit zwei unterschiedlichen Dicken in das Papierzuführungsfach eingelegt wird, so dass der dickere Abschnitt auf der Schwenkplatte 100 aufliegt und der dünnere Abschnitt auf der oberen Platte 30, dreht sich die rechtwinklige Schwenkplatte 100 unter dem Gewicht des Papiers so nach unten, dass ein oberer Bogen des Papiers in einer Position angeordnet ist, in der einwandfrei zugeführt werden kann.

Die Kante drei 120 und die Kante vier 130 der rechtwinkligen Schwenkplatte 100 sind um einem Abstand voneinander getrennt, der gleich oder etwas kleiner als die Länge des Papiers in der Querrichtung ist, wobei die rechtwinklige Schwenkplatte 100 derart an dem Papierzuführungsfach schwenkbar gehaltert ist, dass die Schwenkplatte 100 um die Kante drei 120 schwenkbar ist, und dass die Kante drei 120 direkt unter der Kante eins 32 der oberen Platte angeordnet ist.

Nach einem bevorzugten Ausführungsbeispiel der Erfindung ist die Schwenkplatte 100 in drei parallel verlaufende, rechtwinklige Abschnitte gebogen, nämlich in Abschnitt eins 140, in Abschnitt zwei 150 und in Abschnitt drei 160, wobei sich die Kante drei 120 auf dem Abschnitt eins 140 befindet, die Kante vier 130 auf dem Abschnitt drei 160, und wobei der Abschnitt zwei 150 zwischen dem Abschnitt eins 140 und dem Abschnitt drei 160 angeordnet ist. In dieser Konfiguration ist die Länge des Abschnitts eins 140 in der Querrichtung 6 ungefähr gleich der Länge der oberen Platte 30 in der Querrichtung 6, und die Länge des Abschnitts drei 160 in der Querrichtung 6 ist wesentlich länger als der dickere Abschnitt des Papiers. Abschnitt eins 140 ist parallel zur oberen Platte 30 angeordnet, Abschnitt zwei 150 ist winklig weg von der Ebene der oberen Platte 30 angeordnet und Abschnitt drei 160 ist winklig zurück zur Ebene der oberen Platte 30 angeordnet, so dass die Kante vier 130 der Schwenkplatte 100, wenn sich kein Papier in dem Papierzuführungsfach befindet, in derselben Ebene wie die obere Platte 30 angeordnet ist, wobei kein Teil der Schwenkplatte 100 oberhalb der Ebene der oberen Platte 30 angeordnet ist.

Wie in Fig. 3 und 4 gezeigt, besitzt die obere Platte 30 eine Unterseite 39, bei der es sich um die Seite handelt, die zur Schwenkplatte 100 weist. Die Schwenkplatte 100 besitzt eine Unterseite 110, bei der es sich um die Seite handelt, die nicht zur oberen Platte 30 weist. Nach einem weiteren Aspekt der Erfindung umfasst das federgespannte Schwenkbefestigungselement 170 eine Laufrolle 171, einen Zug 172 und eine Feder 173. Die Laufrolle 171 ist an der Unterseite 110 der Schwenkplatte 100 derart befestigt, dass die Laufrolle 171 auch unter der oberen Platte 30 angeordnet ist, wobei die Schwenkplatte 100 einen Schlitz 142 aufweist, der in der Nähe der Laufrolle 171 angeordnet ist. Der Zug 172 ist an der Unterseite 39 der oberen Platte über dem Schlitz 142 der Schwenkplatte befestigt und durch den Schlitz 142 und um die Laufrolle 171 herum geführt.

Die Feder 173 hat zwei sich gegenüberliegende Enden, nämlich Ende eins 174 und Ende zwei 175, wobei Ende eins 174 an dem Papierfach gehaltert ist und Ende zwei 175 an dem Zug 172 derart, dass, wenn sich in dem Papierfach kein Papier befindet, die Kraft der Feder 173, die auf den Zug 172 um die Laufrolle 171 wirkt, die Schwenkplatte 100 in der gewünschten Position hält. Die Schwenkplatte 100 schwingt im wesentlichen nach oben und nach unten, wobei die Abwärtsbewegung durch das Gewicht des Papiers 50 bewirkt wird und die Aufwärtsbewegung durch die Kraft der Feder 173. Die Grenze der Aufwärtsbewegung der Schwenkplatte 100 ist die obere Platte 30; die Grenze der Abwärtsbewegung der Schwenkplatte 100 ist der Boden des Papierfachs.

In einem bevorzugten Ausführungsbeispiel der Erfindung umfasst das federgespannte Schwenkbefestigungselement 170 zudem eine Spannmutter 176, eine Spannschraube 377 und eine Verbindungsschraube 378. Die Spannmutter 176 besitzt sich gegenüberliegende Enden, nämlich Ende drei und Ende vier, wobei jedes Ende eine Gewindebohrung 277 bzw. 278 aufweist. Der Kopf der Verbindungsschraube 378 ist an dem Ende eins 174 der Feder befestigt, der Gewindeteil der Verbindungsschraube 378 ist in die Gewindebohrung 278 der Spannmutter 176 eingeschraubt. Die Spannschraube 377 haltert die Spannmutter 176 an dem Papierzuführungsfach, indem sie in die Spannmutter 176 an der Gewindebohrung 277 eingeschraubt ist, um eine gewünschte Vorspannung der Feder 173 aufzubauen, so dass, wenn sich kein Papier in dem Papierfach befindet, die Kraft der Feder 173 auf den Zug 172 um die Laufrolle 171 herum die Schwenkplatte 100 in der gewünschten Position hält, und dass, wenn Papier auf dem Träger aufliegt, sich ein oberer Papierbogen in einer Position befindet, in der er einwandfrei in die Bogenzuführung einziehbar ist.

In einem weiteren bevorzugten Ausführungsbeispiel der Erfindung umfasst die Nivelliereinrichtung 2 zudem eine rechteckige untere Platte 10. Die untere Platte 10 hat eine Kante fünf 12 und eine gegenüberliegende Kante sechs 14, wobei die Kante fünf 12 und die Kante sechs 14 sich jeweils über die Breite der unteren Platte 10 erstrecken. Die Breite der unteren Platte 10 ist gleich oder etwas kleiner als die Breite des Papiers, und der Abstand zwischen der Kante fünf 12 und der Kante sechs 14 ist gleich oder etwas kleiner als die Länge des Papiers. Die untere Platte 10 ist der Boden des Papierzuführungsfachs und verläuft parallel zur oberen Platte 30.

Gemäß einem weiteren Aspekt der Erfindung umfasst die Nivelliereinrichtung 2 zudem eine rechteckige Endplatte 20. Die Endplatte 20 ist senkrecht zur oberen Platte 30 und zur unteren Platte 10 angeordnet und trägt im wesentlichen die Kante eins 32 der oberen Platte 30 auf der Kante fünf 12 der unteren Platte 10. Die Endplatte 20 weist eine untere Kante 22 und eine gegenüberliegende obere Kante 24 auf, wobei sich die untere Kante 22 und die obere Kante 24 jeweils über die Länge der Endplatte 20 erstreckt, und wobei die Länge der Endplatte 20 gleich der Breite der unteren Platte 10 und der oberen Platte 30 ist. Die untere Kante 22 der Endplatte ist auf der Kante fünf 12 der unteren Platte angeordnet, so dass sich die untere Kante 22 der unteren Platte über die Kante fünf 12 erstreckt. Die Kante eins 32 der oberen Platte ist auf der oberen Kante 24 der Endplatte angeordnet, so dass sich die Kante eins 32 der oberen Platte über die obere Kante 24 der Endplatte erstreckt, wobei die Kante drei 120 der Schwenkplatte schwenkbar an der Endplatte 20 direkt unterhalb der Kante eins 32 der oberen Platte gehaltert ist.

In einem bevorzugten Ausführungsbeispiel weist die Nivelliereinrichtung Halteelemente 40 auf, die sich zwischen der oberen Platte 30 und der unteren Platte 10 erstrecken, wobei die obere Platte 30 über die Länge der oberen Platte 30 von den Halteelementen 40 gehaltert wird, so dass die Schwenkbewegung der Schwenkplatte 100 nicht mit den Halteelementen 40 kollidiert. In einem weiteren bevorzugten Ausführungsbeispiel sind die Halteelemente 40 rechteckige Platten, die sich über die gesamte Länge der in Querrichtung verlaufenden Kanten der oberen Platte 30 erstrecken.

Wie in Fig. 5 gezeigt, ist nach einem weiteren Aspekt der Erfindung die Kante sechs 14 der unteren Platte in zwei parallel zueinander verlaufende, rechtwinklige Abschnitte gebogen, nämlich in Abschnitt vier 15 und in Abschnitt fünf 16, wobei Abschnitt vier 15 winklig nach oben gebogen ist, wodurch sich an Kante sechs 14 eine kleine Leiste bildet. Die kombinierten Längen von Abschnitt vier 15 und Abschnitt fünf 16 in Querrichtung 6 überschreiten vorzugsweise nicht die Länge von 2,54 cm (ein Zoll).

### Liste der Bezugszeichen

- 2: Nivelliereinrichtung
- 6: Querrichtung
- 10: untere Platte
- 12: Kante fünf
- 14: Kante sechs
- 15: Abschnitt vier
- 16: Abschnitt fünf
- 20: Endplatte
- 22: untere Kante
- 24: obere Kante
- 30: obere Platte
- 32: Kante eins
- 34: Kante zwei
- 39: Unterseite der oberen Platte
- 40: Halteelemente
- 100: Schwenkplatte
- 110: Unterseite der Schwenkplatte
- 120: Kante drei
- 130: Kante vier
- 140: Abschnitt eins
- 142: Schlitz
- 150: Abschnitt zwei
- 160: Abschnitt drei
- 170: Schwenkbefestigungselement
- 171: Laufrolle
- 172: Zug
- 173: Feder
- 174: Ende eins
- 176: Spannmutter

- 277: Gewindebohrung
- 278: Gewindebohrung
- 377: Spannschraube
- 378: Verbindungsschraube

## Patentansprüche

1. Nivelliereinrichtung (2) für ein Bedruckstoffzuführungsfach einer Bogenzuführung, mit Bedruckstoffen, die mindestens zwei verschiedene Dicken aufweisen, wobei die Richtung senkrecht zur Richtung, in der der Bedruckstoff in die Bogenzuführung eingespeist wird, die Querrichtung (6) ist, wobei der Bedruckstoff eine Breite, einen dickeren Abschnitt und einen dünneren Abschnitt hat, wobei die Dicke in der Querrichtung (6) variiert, **gekennzeichnet durch**
eine rechtwinklige obere Platte mit einer Kante eins (32) und einer entgegengesetzten Kante zwei (34), wobei die Kante eins (32) und die Kante zwei (34) senkrecht zur Querrichtung (6) angeordnet sind, wobei die Kante eins (32) und die Kante zwei (34) durch einen Abstand getrennt sind, der kleiner als die Länge des dünneren Abschnitts des Bedruckstoffs in der Querrichtung (6) ist, und wobei die Länge der Kante eins (32) der oberen Platte (30) und die der Kante zwei (34) der oberen Platte (30) gleich der oder etwas kleiner als die Breite des Bedruckstoffs sind, wobei die obere Platte (30) derart am Bedruckstoffzuführungsfach angebracht ist, dass sie sich zwischen der Oberkante und der Unterkante des Bedruckstoffzuführungsfachs befindet, und wobei die Kante eins (32) mit der nicht in Querrichtung (6) verlaufenden Kante eins des dünneren Bedruckstoffabschnitts ausgerichtet ist; und
eine rechtwinklige Schwenkplatte (100) mit einer Kante drei (120) und einer entgegengesetzten Kante vier (130), wobei die Kante drei (120) und die Kante vier (130) senkrecht zur Querrichtung (6) angeordnet sind, wobei die Länge der Kante drei und der Kante vier gleich der oder etwas kleiner als die Breite des Bedruckstoffs ist, und wobei die Kante drei (120) und die Kante vier (130) der rechtwinkligen Schwenkplatte (100) um einen Abstand voneinander getrennt sind, der gleich der oder etwas kleiner als die Länge des Bedruckstoffs in der Querrichtung ist, und wobei die rechtwinklige Schwenkplatte (100) derart an dem Bedruckstoffzuführungsfach schwenkbar angebracht ist, dass die Schwenkplatte (100) um die Kante drei (120) schwenkbar ist, und dass die Kante drei (120) direkt unter der Kante eins (32) der oberen Platte angeordnet ist
und wobei die Schwenkplatte (100) schwenkbar an dem Bedruckstoffzuführungsfach mittels Schwenkbefestigungsmitteln (170) angebracht ist, und wobei die Schwenkbefestigungsmittel (170) federgespannt sind, so dass, wenn Bedruckstoff mit zwei unterschiedlichen Dicken in das Bedruckstoffzuführungsfach derart eingelegt ist, dass der dickere Abschnitt auf der Schwenkplatte (100) aufliegt und der dünnere Abschnitt auf der oberen Platte (30) aufliegt, sich die Schwenkplatte (100) unter dem Gewicht des Bedruckstoffs so nach unten dreht, dass ein oberer Bogen des Bedruckstoffs in einer Position angeordnet ist, dass er einwandfrei der Bogenzuführung zuführbar ist.

2. Nivelliereinrichtung (2) nach Anspruch 1, **dadurch gekennzeichnet, dass**
die Schwenkplatte (100) in drei parallel verlaufende, rechtwinklige Abschnitte gebogen ist, nämlich in einen Abschnitt eins (140), in einen Abschnitt zwei (150) und in einen Abschnitt drei (160), und dass sich die Kante drei (120) an dem Abschnitt eins (140) befindet, die Kante vier (130) an dem Abschnitt drei (160), und dass der Abschnitt zwei (150) zwischen dem Abschnitt eins (140) und dem Abschnitt drei (160) angeordnet ist, und dass die Länge des Abschnitts eins (140) in der Querrichtung (6) ungefähr gleich der Länge der oberen Platte (30) in der Querrichtung (6) ist, und dass die Länge des Abschnitts drei (160) in der Querrichtung (6) wesentlich länger als der dickere Abschnitt des Bedruckstoffs ist, und dass der Abschnitt eins (140) parallel zur oberen Platte (30) angeordnet ist, der Abschnitt zwei (150) winklig weg von der Ebene der oberen Platte (30) läuft und der Abschnitt drei (160) winklig zurück zur Ebene der oberen Platte (30) läuft, so dass, wenn sich kein Bedruckstoff in dem Bedruckstoffzuführungsfach befindet, die Kante vier (130) der Schwenkplatte (100) in derselben Ebene wie die obere Platte (30) angeordnet ist, und dass kein Teil der Schwenkplatte (100) oberhalb der Ebene der oberen Platte (30) angeordnet ist.

3. Nivelliereinrichtung (2) nach Anspruch 1, **dadurch gekennzeichnet, dass**
die obere Platte (30) eine Unterseite (39) besitzt, bei der es sich um die Seite handelt, die zur Schwenkplatte (100) weist, und dass die Schwenkplatte (100) eine Unterseite (110) besitzt, bei der es sich um die Seite handelt, die nicht zur oberen Platte (30) weist, und dass die federgespannten Schwenkbefestigungsmittel (170) Folgendes aufweisen:
eine Laufrolle (171), die an der Unterseite (110) der Schwenkplatte (100) derart befestigt ist, dass die Laufrolle (171) auch unter der oberen Platte (30) angeordnet ist, wobei die Schwenkplatte (100) einen Schlitz (142) aufweist, der in Nähe der Laufrolle (171) angeordnet ist;
einen Zug bzw. ein Kabel (172), der bzw. das an der Unterseite (39) der oberen Platte über dem Schlitz (142) der Schwenkplatte (100) befestigt ist, wobei der Zug durch den Schlitz (142) und um die Laufrolle (171) herum geführt ist; und
eine Feder mit zwei entgegengesetzten Enden, nämlich Ende eins (174) und Ende zwei (175), wobei das Ende eins (174) an dem Bedruckstofffach angebracht ist und Ende zwei (175) an dem Zug (172) derart angebracht ist, dass, wenn sich in dem Bedruckstofffach kein Bedruckstoff befindet, die Kraft der Feder (173), die auf den Zug (172) um die Laufrolle (171) wirkt, die Schwenkplatte (100) in der gewünschten Position hält.

4. Nivelliereinrichtung (2) nach einem der Ansprüche 1 bis 3, **dadurch gekennzeichnet, dass**
die federgespannten Schwenkbefestigungsmittel (170) Folgendes aufweisen:
eine Spannmutter (176) mit entgegengesetzten Enden, nämlich Ende drei und Ende vier, wobei das Ende drei eine Gewindebohrung drei (277) aufweist und das Ende vier eine Gewindebohrung vier (278) aufweist;
eine Verbindungsschraube (378), wobei der Kopf der Verbindungsschraube (378) an dem Ende eins (174) der Feder befestigt ist, und wobei der Gewindeteil der Verbindungsschraube (378) in die Gewindebohrung vier (278) der Spannmutter (176) eingeschraubt ist; und
eine Spannschraube (377), die die Spannmutter (176) an dem Bedruckstoffzuführungsfach hält, indem sie in die Spannmutter (176) an der Gewindebohrung drei (277) eingeschraubt ist, um eine gewünschte Vorspannung der Feder (173) aufzubauen, so dass, wenn sich kein Bedruckstoff in dem Bedruckstofffach befindet, die Kraft der Feder (173) auf den Zug (172) um die Laufrolle (171) herum die Schwenkplatte (100) in der gewünschten Position hält, und dass, wenn Bedruckstoff auf dem Träger aufliegt, sich ein oberer Bedruckstoffbogen in einer Position befindet, in der er einwandfrei in die Bogenzuführung einziehbar ist.

5. Nivelliereinrichtung (2) nach Anspruch 1, die eine rechtwinklige untere Platte (10) mit einer Kante fünf (12) und einer entgegengesetzten Kante sechs (14) aufweist,
**dadurch gekennzeichnet, dass**
die Kante fünf (12) und die Kante sechs (14) sich jeweils über die Breite der unteren Platte (10) erstrecken, und dass die Länge der Kante fünf (12) und der Kante sechs (14) gleich der oder etwas kleiner als die Breite des Bedruckstoffs ist, und dass der Abstand zwischen der Kante fünf (12) und der Kante sechs (14) gleich der oder etwas kleiner als die Länge des Bedruckstoffs in der Querrichtung (6) ist, und dass die untere Platte (10) parallel zu der oberen Platte (30) angeordnet ist, und dass die untere Platte (10) der Boden des Bedruckstoffzuführungsfachs ist.

6. Nivelliereinrichtung (2) nach Anspruch 5, die folgendes aufweist:
eine rechtwinklige Endplatte (20), die senkrecht zur oberen Platte (30) und zur unteren Platte (10) angeordnet ist, wobei
die Endplatte (20) eine untere Kante (22) und eine entgegengesetzte obere Kante (24) aufweist, und wobei die untere Kante (22) der Endplatte (20) an der Kante fünf (12) der unteren Platte (10) angeordnet ist, und wobei sich die untere Kante (22) der Endplatte (20) über die Kante fünf (12) der unteren Platte (10) erstreckt, und wobei die Kante eins (32) der oberen Platte (30) an der oberen Kante der Endplatte (20) derart angeordnet ist, dass sich die Kante eins (32) der oberen Platte (30) über die obere Kante (24) der Endplatte (20) erstreckt, und dass die Kante drei (120) der Schwenkplatte (100) schwenkbar an der Endplatte (20) unmittelbar unter der Kante eins (32) der oberen Platte (30) angebracht ist.

7. Nivelliereinrichtung (2) nach Anspruch 5, die Folgendes aufweist:
Halteelemente (40), die sich zwischen der oberen Platte (30) und der unteren Platte (10) erstrecken, wobei,
die obere Platte (30) über die Länge der oberen Platte (30) hinweg von den Halteelementen (40) getragen wird, so dass die Schwenkbewegung der Schwenkplatte (100) durch die Halteelemente (40) nicht beeinträchtigt wird.

8. Nivelliereinrichtung (2) nach Anspruch 7, **dadurch gekennzeichnet, dass**
die Halteelemente (40) rechteckige Platten sind, die sich über die gesamte Länge der in Querrichtung (6) verlaufenden Kanten der oberen Platte (30) erstrecken.

9. Nivelliereinrichtung (2) nach Anspruch 5, **dadurch gekennzeichnet, dass**
die Kante sechs (14) der unteren Platte (10) in zwei parallel zueinander verlaufende, rechtwinklige Abschnitte gebogen ist, nämlich in einen Abschnitt vier (15) und einen Abschnitt fünf (16), und dass der Abschnitt vier (15) winklig nach oben in Abschnitt fünf (16) gebogen ist, der an der Kante sechs (14) einen kleinen Vorsprung bildet, und dass die kombinierten Länge von Abschnitt vier (15) und Abschnitt fünf (16) in Querrichtung (6) vorzugsweise nicht eine Länge von 2,54 cm (ein Zoll) überschreitet.

## Claims

1. Leveling device (2) for a printing material feed compartment of a sheet feeder, said device having printing materials of at least two different thicknesses, the direction perpendicular to the direction in which the sheets are fed being the transverse direction (6), said printing material having a width, a thicker section and a thinner section with the thickness varying in the transverse direction (6),
**characterized by**
a rectangular upper plate having an edge one (32) and an opposing edge two (34), edge one (32) and edge two (34) being arranged perpendicular to the transverse direction (6) and edge one (32) and edge two (34) being separated by a space which is smaller than the length of the thinner section of the printing material in the transverse direction (6), the length of edge one (32) of the upper plate (30) and the length of edge two (34) of the upper plate (30) being equal to or slightly less than the width of the printing material, with the upper plate (30) being mounted to the printing material feed compartment in such a manner that said plate is located between the upper edge and the lower edge of the printing material feed compartment, and edge one (32) being in alignment with edge one of the thinner printing material section that does not extend in the transverse direction (6); and **characterized by**
a rectangular pivot plate (100) having an edge three (120) and an opposing edge four (130), edge three (120) and edge four (130) being arranged perpendicular to the transverse direction (6), with the length of edge three and edge four being equal to or slightly less than the width of the printing material, and edge three (120) and edge four (130) of the rectangular pivot plate (100) being separated from each other by a space which is equal to or slightly less than the length of the printing material in the transverse direction, and the rectangular pivot plate (100) being mounted in a pivotable manner to the rectangular pivot plate (100) in such a manner that the pivot plate (100) can be pivoted about edge three (120) and that edge three (120) is located directly under edge one (32) of the upper plate,
with the pivot plate (100) being pivotally mounted to the printing material feed compartment by means of pivot mounting means (170), said pivot mounting means (170) being spring-tensioned so that, when printing material having two different thicknesses is placed in the printing material feed compartment in such a manner that the thicker section is supported by the pivot plate (100) and the thinner section is supported by the upper plate (30), the pivot plate (100) turns downward under the weight of the printing material such that an upper sheet of the printing material is arranged in such a position that it can be perfectly fed to the sheet feeder.

2. Leveling device (2) as in claim 1, **characterized in that**
the pivot plate (100) is bent into three parallel-extending rectangular sections, namely into a section one (140), a section two (150) and a section three (160), and that the edge three (120) is located on the section one (140), the edge four (130) is located on the section three (160), and that the section two (150) is located between the section one (140) and the section three (160), and that the length of the section one (140) in the transverse direction (6) is approximately equal to the length of the upper plate (30) in the transverse direction (6), and that the length of the section three (160) in the transverse direction (6) is significantly greater than the thicker section of the printing material, and that the section one (140) is arranged parallel to the upper plate (30), that the section two (150) extends at an angle away from the plane of the upper plate (30), and that the section three (160) extends at an angle back to the plane of the upper plate (30), so that, when no printing material is present in the printing material feed compartment, the edge four (130) of the pivot plate (100) is located in the same plane as the upper plate (30), and that no part of the pivot plane (100) is located above the plane of the upper plate (30).

3. Leveling device (2) as in Claim 1, **characterized in that**
the upper plate (30) has an underside (39) which is the side facing the pivot plate (100), and that the pivot plate (100) has an underside (110), this being the side which is not facing the upper plate (30), and that the spring-tensioned pivot mounting means (170) comprise the following:
a roller (171) mounted to the underside (110) of the pivot plate (100) in such a manner that the roller (171) is located also below the upper plate (30), said pivot plate (100) having a slot (142) located in the vicinity of the roller (171);
a pulley or cable (172) which is mounted to the underside (39) of the upper plate above the slot (142) of the pivot plate (100), said pulley being guided through the slot (142) and around the roller (171); and
a spring with two opposing ends, namely end one (174) and end two (175), end one (174) being attached to the printing material compartment and end two (175) being attached to the pulley (172) in such a manner that, when no printing material is present in the printing material compartment, the force of the spring (173) acting on the pulley (172) about roller (171) holds the pivot plate (100) in the desired position.

4. Leveling device (2) as in one the Claims 1 through 3, **characterized in that** the spring-tensioned pivot mounting means (170) comprise:
a clamping nut (176) with opposing ends, namely end three and end four, end three having a tapped hole three (277) and end four having a tapped hole four (278);
a connecting screw (378), with the head of the connecting screw (378) being attached to the end one (174) of the spring, and the threaded part of the connecting screw (378) being screwed into the tapped hole four (278) of the clamping nut (176); and a clamping screw (377) holding the clamping nut (176) on the printing material feed compartment in that said clamping screw (377) is screwed into the clamping nut (176) on the tapped hole three (277) in order to build up a desired preliminary tension of the spring (173) so that, when no printing material is present in the printing material compartment, the force of the spring (173) on the pulley (172) around roller (171) holds the pivot plate (100) in the desired position, and that, when the printing material is placed on the support, an upper printing material sheet is in a position, in which it can be perfectly drawn into the sheet feeder.

5. Leveling device (2) as in Claim 1, comprising a rectangular lower plate (10) having an edge five (12) and an opposing edge six (14),
**characterized in that**
the edge five (12) and the edge six (14) each extend across the width of the lower plate (10), and that the length of edge five (12) and edge six (14) are equal to or slightly less than the width of the printing material, and that the space between edge five (12) and edge six (14) is equal to or slightly less than the length of the printing material in the transverse direction (6), and that the lower plate (10) is arranged parallel to the upper plate (30), and that the lower plate (10) represents the bottom of the printing material feed compartment.

6. Leveling device (2) as in Claim 5, comprising:
a rectangular end plate (20), which is arranged perpendicular to the upper plate (30) and to the lower plate (10),
the end plate (20) having a lower edge (22) and an opposite upper edge (24), said lower edge (22) of the end plate (20) being arranged on edge five (12) of the lower plate (10) and said lower edge (22) of the end plate (20) extending over edge five (12) of the lower plate (10) and edge one (32) of the upper plate (30) being arranged on the upper edge of the end plate (20) in such a manner that edge one (32) of the upper plate (30) extends over the upper edge (24) of the end plate (20), and that edge three (120) of the pivot plate (100) is pivotally mounted to end plate (20) directly below edge one (32) of the upper plate (30).

7. Leveling device (2) as in Claim 5, comprising:
holding elements (40) which extend between the upper plate (30) and the lower plate (10),
with the upper plate (30) being supported beyond the length of the upper plate (30) by the holding elements (40) so that the pivoting motion of the pivot plate (100) is not impaired by the holding elements (40).

8. Leveling device (2) as in Claim 7, **characterized in that**
the holding elements (40) are rectangular plates which extend along the entire length of the edges of the upper plate (30), said edges extending in the transverse direction (6).

9. Leveling device (2) as in Claim 5, **characterized in that**
the edge six (14) of the lower plate (10) is bent into two parallel-extending rectangular sections, namely into one section four (15) and one section five (16), and that the section four (15) is bent upward in section five (16) which forms a small projection on edge six (14), and that the combined length of section four (15) and section five (16) in the transverse direction (6) preferably does not exceed a length of 2.54 cm (one inch).

## Revendications

1. Système de nivellement (2) pour un bac d'introduction de matériaux à imprimer d'une alimentation en feuilles, avec des matériaux à imprimer comprenant au moins deux épaisseurs différentes, le sens perpendiculaire par rapport au sens d'introduction du matériau à imprimer dans l'alimentation en feuilles étant le sens transversal (6), le matériau à imprimer ayant une largeur, une section plus épaisse et une section plus mince, l'épaisseur variant dans le sens transversal (6),
**caractérisé par** une plaque supérieure rectangulaire avec un bord n° 1 (32) et un bord opposé n° 2 (34), le bord n° 1 (32) et le bord n° 2 (34) étant disposés perpendiculairement au sens transversal (6), le bord n° 1 (32) et le bord n° 2 (34) étant séparés par un écartement dont la valeur est inférieure à la longueur de la section plus mince du matériau à imprimer vue dans le sens transversal (6), tandis que la longueur du bord n° 1 (32) de la plaque supérieure (30) et celle du bord n° 2 (34) de la plaque supérieure (30) sont égales ou légèrement inférieures à la largeur du matériau à imprimer, la plaque supérieure (30) étant disposée sur le bac d'introduction du matériau à imprimer de sorte qu'elle se trouve entre le bord supérieur et le bord inférieur du bac d'introduction du matériau à imprimer, le bord n° 1 (32) étant aligné au bord n° 1 de la section plus mince du matériau à imprimer, qui ne s'étend pas dans le sens transversal (6) ; et
par une plaque basculante (100) rectangulaire avec un bord n° 3 (120) et un bord opposé n° 4 (130), le bord n° 3 (120) et le bord n° 4 (130) étant disposés perpendiculairement au sens transversal (6), la longueur du bord n° 3 et du bord n° 4 étant égale ou légèrement inférieure à la largeur du matériau à imprimer et le bord n° 3 (120) et le bord n° 4 (130) de la plaque basculante (100) rectangulaire étant séparés l'un de l'autre par un écartement égal ou légèrement inférieur à la longueur du matériau à imprimer dans le sens transversal et la plaque basculante (100) rectangulaire étant disposée sur le bac d'introduction du matériau à imprimer de façon à pouvoir basculer au niveau du bord n° 3 (120) et que le bord n° 3 (120) est disposé directement au dessous du bord n° 1 (32) de la plaque supérieure, la plaque basculante (100) pouvant basculer au niveau du bac d'introduction du matériau à imprimer par des moyens de fixation basculants (170), ces moyens de fixation basculants (170) étant contraints par un ressort lorsqu'un matériau à imprimer comprenant deux épaisseurs différentes est posé dans le bac d'introduction des matériaux à imprimer de sorte que la section plus épaisse repose sur la plaque basculante (100), tandis que la section plus mince repose sur la plaque supérieure (30) et que la plaque basculante (100) bascule vers le bas sous le poids du matériau à imprimer de sorte qu'une feuille supérieure du matériau à imprimer soit disposée dans une position permettant sa parfaite introduction dans l'alimentation en feuilles.

2. Système de nivellement (2) selon la revendication 1, **caractérisé en ce que**
la plaque basculante (100) est pliée de façon à comprendre trois sections rectangulaires et parallèles, soit une section n° 1 (140), une section n° 2 (150) et une section n° 3 (160) ; **en ce que** le bord n° 3 (120) se trouve sur la section n° 1 (140), tandis que le bord n° 4 (130) se trouve sur la section n° 3 (160) et que la section n° 2 (150) est disposée entre la section n° 1 (140) et la section n° 3 (160) ; **en ce que** la longueur de la section n° 1 (140) dans le sens transversal (6) est approximativement égale à la longueur de la plaque supérieure (30) dans le sens transversal (6), tandis que la longueur de la section n° 3 (160) dans le sens transversal (6) est sensiblement plus longue que la section plus épaisse du matériau à imprimer ; **en ce que** la section n° 1 (140) est disposée parallèlement à la plaque supérieure (30), la section n° 2 (150) étant disposée dans un angle par rapport au plan de la plaque supérieure (30), tandis que la section n° 3 (160) se retrouve sur le plan de la plaque supérieure (30) de sorte que, dans la situation où aucun matériau à imprimer ne se trouve dans le bac d'introduction des matériaux à imprimer, le bord n° 4 (130) de la plaque basculante (100) soit disposé sur le même plan que la plaque supérieure (30) et qu'aucune partie de la plaque basculante (100) ne soit disposée au-dessus du plan de la plaque supérieure (30).

3. Système de nivellement (2) selon la revendication 1, **caractérisé en ce que**
la plaque supérieure (30) comprend une face inférieure (39) qui constitue la face orientée vers la plaque basculante (100), tandis que la plaque basculante (100) comprend une face inférieure (110) orientée dans le sens opposé à la plaque supérieure (30) et que les moyens de fixation basculants (170) contraints par un ressort comprennent les éléments suivants :
un rouleau de renvoi (171) fixé sur la face inférieure (110) de la plaque basculante (100) de façon à être disposé sous la plaque supérieure (30), la plaque pivotante (100) comprenant une fente (142) disposée à proximité du rouleau de renvoi (171) ;
un tirant, respectivement un câble de traction , (172) fixé sur la face inférieure (39) de la plaque supérieure au-dessus de la fente (142) de la plaque basculante (100), le câble passant à travers la fente (142) et autour du rouleau de renvoi (171) ;
et un ressort comprenant deux extrémités opposées, soit l'extrémité n° 1 (174) et l'extrémité n° 2 (175), l'extrémité n° 1 (174) étant disposée sur le bac d'introduction de matériau à imprimer et l'extrémité n° 2 (175) étant disposée sur le tirant (172) de sorte que, dans la situation où aucun matériau à imprimer ne se trouve dans le bac d'introduction de matériaux à imprimer, la force du ressort (173) appliquée sur le tirant (172) par l'intermédiaire du rouleau de renvoi (171) maintient la plaque basculante (100) dans la position souhaitée.

4. Système de nivellement (2) selon l'une quelconque des revendications 1 à 3,
**caractérisé en ce que**
les moyens de fixation (170) basculants contraints par un ressort comprennent les éléments suivants :
un écrou de serrage (176) comprenant des extrémités opposées, soit l'extrémité n° 3 et l'extrémité n° 4, l'extrémité n° 3 comprenant un taraudage n° 3 (277), tandis que l'extrémité n° 4 comprend un taraudage n° 4 (278) ;
une vis d'assemblage (378) dont la tête est fixée à l'extrémité n° 1 (174) du ressort et la partie filetée de la vis d'assemblage (378) étant vissée dans le taraudage n° 4 (278) de l'écrou de serrage (176) ; et
une vis de serrage (377) maintenant l'écrou de serrage (176) sur le bac d'introduction de matériaux à imprimer par le fait qu'elle est vissée dans l'écrou de serrage (176) au niveau du taraudage n° 3 (277) pour créer la précontrainte souhaitée du ressort (173) de sorte, que dans la situation où aucun matériau à imprimer ne se trouve dans le bac d'introduction de matériaux à imprimer, la force du ressort (173) maintient la plaque basculante (100) dans la position souhaitée par l'intermédiaire du câble (172) et du rouleau de renvoi (171) et que, dans la situation où aucun matériau à imprimer ne repose sur le support, une feuille supérieure du matériau à imprimer se trouve dans une position permettant sa parfaite introduction dans l'alimentation en feuilles.

5. Système de nivellement (2) selon la revendication 1, comprenant une plaque inférieure rectangulaire (10) avec un bord n° 5 (12) et un bord opposé n° 6 (14),
**caractérisé en ce que**
le bord n° 5 (12) et le bord n° 6 (14) couvrent toute la largeur de la plaque inférieure (10) et que la longueur du bord n° 5 (12) et du bord n° 6 (14) est égale ou légèrement inférieure à la largeur du matériau à imprimer, que l'écartement entre le bord n° 5 (12) et le bord n° 6 (14) est égal ou légèrement inférieur à la longueur du matériau à imprimer dans le sens transversal (6), que la plaque inférieure (10) est disposée parallèlement à la plaque supérieure (30) et que la plaque inférieure (10) constitue le fond du bac d'introduction de matériaux à imprimer.

6. Système de nivellement (2) selon la revendication 5, comprenant les éléments suivants :
une plaque d'extrémité rectangulaire (20) disposée perpendiculairement à la plaque supérieure (30) et à la plaque inférieure (10),
la plaque d'extrémité (20) comprenant un bord inférieur (22) et un bord supérieur (24) dans le sens opposé, le bord inférieur (22) de la plaque d'extrémité (20) étant disposé sur le bord n° 5 (12) de la plaque inférieure (10) et le bord inférieur (22) de la plaque d'extrémité (20) dépassant le bord n° 5 (12) de la plaque inférieure (10), le bord n° 1 (32) de la plaque supérieure (30) étant disposé sur le bord supérieur de la plaque d'extrémité (20) de sorte que la longueur du bord n° 1 (32) de la plaque supérieure (30) soit identique à celle du bord supérieur (24) de la plaque d'extrémité (20) et que le bord n° 3 (120) de la plaque basculante (100) soit disposé au niveau de la plaque d'extrémité (20) de façon à pouvoir basculer directement au-dessous du bord n° 1 (32) de la plaque supérieure (30).

7. Système de nivellement (2) selon la revendication 5, comprenant les éléments suivants :
éléments de support (40) alignés entre la plaque supérieure (30) et la plaque inférieure (10),
la plaque supérieure (30) étant supportée par les éléments de support (40) sur toute la longueur de la plaque supérieure (30) de sorte que les éléments de support (40) n'affectent pas le mouvement basculant de la plaque basculante (100).

8. Système de nivellement (2) selon la revendication 7, **caractérisé en ce que**
les éléments de support (40) sont des plaques rectangulaires couvrant toute la longueur des bords de la plaque supérieure (30) dans le sens transversal (6).

9. Système de nivellement (2) selon la revendication 5, **caractérisé en ce que**
le bord n° 6 (14) de la plaque inférieure (10) est plié de façon à former deux sections rectangulaires parallèles l'une par rapport à l'autre, soit une section n° 4 (15) et une section n° 5 (16), et **en ce que** la section n° 4 (15) est pliée dans la section n° 5 (16) de façon à former un angle vers le haut de sorte que la section n° 5 (16) forme une petite saillie au bord n° 6 (14) et **en ce que** la longueur combinée des sections n° 4 (15) et n° 5 (16) ne dépasse pas, de préférence, la longueur de 2,54 cm (1 pouce) dans le sens transversal (6).
